# EUROPÄISCHE PATENTSCHRIFT

(11) **EP 4 140 592 B1**
(45) Veröffentlichungstag und Bekanntmachung des Hinweises auf die Patenterteilung: **10.09.2025**
(21) Anmeldenummer: 22184474.9
(22) Anmeldetag: 12.07.2022
(51) Int. Cl.: B05B 1/00, B21B 45/02

(54) **DÜSENVORRICHTUNG UND VERFAHREN ZU DEREN HERSTELLUNG**
NOZZLE DEVICE AND METHOD FOR THE PRODUCTION OF SAME
DISPOSITIF BUSE ET SON PROCÉDÉ DE FABRICATION

(30) Priorität: 24.08.2021 DE 102021209265
(43) Veröffentlichungstag der Anmeldung: 01.03.2023
(73) Patentinhaber: SMS group GmbH, 41069 Mönchengladbach (DE)
(72) Erfinder: Weber, Christopher, 57076 Siegen (DE)
(74) Vertreter: Hemmerich & Kollegen

(56) Entgegenhaltungen:
- KR-U- 20100 006 932
- US-A- 2 050 046
- US-A1- 2019 076 856

## Beschreibung

Die Erfindung betrifft eine Düsenvorrichtung zum Trocknen und Reinigen des Randbereiches eines Flachproduktes, insbesondere eines metallischen Bleches oder Bandes. Darüber hinaus betrifft die vorliegende Erfindung auch ein Verfahren zu deren Herstellung.

Die Trockenheit von Flachprodukten, insbesondere von metallischen Blechen oder Bändern ist für deren Abnehmer ein wichtiges Qualitätskriterium, insbesondere wenn es um ein kaltgewalztes Flachprodukt als Endprodukt geht. Beim Kaltwalzen werden in der Regel Fluide verwendet, die den Walzprozess positiv beeinflussen; das können Emulsionen oder Walzöle etc. sein. Diese Fluide müssen im Anschluss an den Walzprozess von der Oberfläche des Flachproduktes entfernt werden. Dies wird traditionell mit Hilfe eines sogenannten Dry-Strip-Systems, kurz DS-System genannt, ausgeführt. Dazu dichtet das DS-System den Spalt zwischen der Arbeitswalze und einem oberen Abweisertisch mit einer Coanda-Düse berührungslos ab und erzeugt einen Luftstrom, der das Flachprodukt umschließt und dafür sorgt, dass das Flachprodukt weitestgehend frei von Restemulsion ist. Durch die starke Umlenkung des Luftstroms im Bereich der Kanten des Flachproduktes kann es allerdings dazu kommen, dass im Kantenbereich des Flachproduktes Restemulsionstropfen zu finden sind.

Um auch diese Restemulsion noch wirksam von dem Flachprodukt zu entfernen, sind im Stand der Technik verschiedene Kantenabblassysteme im Einsatz, zusätzlich zu dem besagten DS-System.

Eine erste Variante der zusätzlichen Kantenabblaseinrichtung ist eine in Zonen schaltbare Kantenabblasung. Dabei befinden sich Druckluftdüsen nahe am Walzspalt, die verhindern sollen, dass durch den Walzspalt Emulsion von der Einlauf- zur Auslaufseite eines Walzgerüstes gelangt und die Kante des Flachproduktes benetzt. Die Abblasdüsen sind, wie der Name bereits vermuten lässt, in verschiedenen Zonen zuschaltbar oder abschaltbar, je nach Breite des Flachproduktes.

In einer zweiten Variante besteht die zusätzliche Kantenabblaseinrichtung im Wesentlichen aus Druckluftdüsen, die mit Hilfe eines Elektro- oder Pneumatikmotors in Breitenrichtung des Flachproduktes verfahren werden können und so auf die aktuelle Breite des Flachproduktes angepasst werden können. Aus Platzgründen kann diese zweite Variante aber in der Regel erst weiter hinten im Auslaufbereich eines (Kalt-)Walzgerüstes zum Walzen des Flachproduktes angebracht werden.

Bei der dritten Variante der zusätzlichen Kantenabblaseinrichtung handelt es sich um eine Abwandlung von der zweiten Variante. Bei der dritten Variante wird allerdings auf einen separaten Aktuator zum Verfahren der Kantenabblasung verzichtet. Stattdessen werden die Druckdüsen zusammen mit der Seitenführung im Auslauf eines Walzgerüstes verfahren.

Trotz der zusätzlichen Kantenabblaseinrichtung kommt es im Kantenbereich von Flachprodukten trotzdem häufiger noch zu Problemen, nämlich dann, wenn die Kantenabblaseinrichtung die Restemulsion an den Kanten entweder nicht prozessstabil entfernt oder wenn die Emulsion zwar zunächst von der Kante des Flachproduktes entfernt wird, im Anschluss aber an einer anderen Stelle im Auslaufbereich des Walzgerüstes, welches das Flachprodukt gewalzt hat, abgelenkt wird und die Oberfläche des Flachproduktes erneut benetzt. Dies führt zu Restemulsionstropfen auf der Oberfläche des Flachproduktes, die dessen Qualität als Endprodukt beeinträchtigen.

Die oben genannte erste Variante der zuschaltbaren Abblaseinrichtung, die in einzelnen Zonen zuschaltbar ausgebildet ist, hat den Nachteil, dass die Blasdüsen nicht immer auf die aktuelle Bandbreite eingestellt werden können. Für eine verfahrbare Variante steht im Bereich des Spalts des Walzgerüstes allerdings kein ausreichender Bauraum zur Verfügung. Je nach Breite des Flachproduktes kann es also dazu kommen, dass die Druckluftdüsen der zusätzlichen Kantenabblaseinrichtung im Bereich der Kante des Flachproduktes nicht genügend Kraft aufbringen können und die Restemulsion deshalb dort nicht optimal von der Kante des Flachproduktes entfernt werden kann.

In den Varianten 2 und 3 versucht man dieses Problem anzugehen, indem die Druckdüsen anhand der jeweils aktuellen Breite des Flachproduktes positioniert werden. Diese variabel auf die jeweilige Breite des Flachproduktes einstellbaren Varianten können jedoch aus Platzgründen erst im Auslaufbereich eines jeweiligen Walzgerüstes für das Flachprodukt untergebracht werden. Dadurch kann es nachteiligerweise zu zwei Effekten kommen:
1.) Die Adhäsionskräfte zwischen dem Restemulsionstropfen und der Oberfläche des Flachproduktes sind zu groß und sorgen dafür, dass die Abblasung den Tropfen nicht von der Oberfläche des Flachproduktes lösen kann. Stattdessen wird durch die Druckluftdüse der Tropfen der Restemulsion von der Unterseite auf die Oberseite transportiert, oder umgekehrt, und es verbleibt Restemulsion im Bereich der Kante des Flachproduktes.
2.) Die Restemulsionstropfen können von der Kante des Flachproduktes zwar gelöst werden, werden aber von dort nicht kontrolliert abgeführt. Die abgelösten Emulsionstropfen prallen an anderen Komponenten des Auslaufbereiches des Walzgerüstes ab und landen wieder auf der Oberfläche des Flachproduktes. In der Engineering-Phase ist dieser Effekt nur schwer auszumerzen, da die Flugbahn der abgelösten Emulsionstropfen im Auslaufbereich eines Walzgerüstes von verschiedenen Luftströmungen beeinflusst wird, abhängig von z. B. der Auslaufgeschwindigkeit des Flachproduktes, der Stärke der Dunstabsaugung und der Stärke von Verwirbelungen von rotierenden Bauteilen etc.

Bei der ersten Variante der zuschaltbaren Kantenabblaseinrichtung, bei welcher die Abblasung nahe am Walzspalt des Walzgerüstes des Flachproduktes geschieht, tritt der Effekt 1) nicht so ausgeprägt auf, da dort durch das DS-System gleichzeitig eine Luftströmung von der Oberseite des Flachproduktes weg erzeugt wird.

Aus der deutschen Übersetzung DE 692 10 835 T2 der europäischen Patentschrift EP 0 610 300 B1 ist eine Düsenvorrichtung gemäß dem Oberbegriff des Patentanspruchs 1 bekannt. Konkret offenbart diese Druckschrift eine Vorrichtung zum Entfernen von Feuchtigkeit von einem Randbereich eines Metallbandes. Die Vorrichtung ist C-förmig ausgebildet zum Hindurchführen des Randbereiches eines Bandes. In der Vorrichtung sind sowohl in einem oberen Schenkel des C-förmigen Gehäuses wie auch in einem unteren Schenkel des C-förmigen Gehäuses Düsenanordnungen vorgesehen zum Ausgeben von Druckluft auf die untere und obere Oberfläche des Randbereiches des zu trocknenden Bandes, wobei die Luft in Richtung auf den Rand des Bandes geleitet wird, um jegliche auf dem Band befindliche Feuchtigkeit zu entfernen. In der C-förmigen Düsenanordnung ist weiterhin ein Absaugrohr vorhanden, welches mit einer Unterdruck-Erzeugungs-Einrichtung in Verbindung steht zum Absaugen der Luft im Randbereich des zu trocknenden Bandes. Die Luft kann dabei Feuchtigkeitstropfen enthalten, die von den Düsenanordnungen von der Oberfläche des Bandes abgeblasen wurden. Die Vorrichtung ist in einem Gehäuse eingehaust. Das Gehäuse ist mit Hilfe eines Elektromotors in Richtung auf das Band bzw. Flachprodukt hin bewegbar oder von diesem fortbewegbar.

Eine bekannte Möglichkeit zur Realisierung einer Unterdruck-Erzeugungseinrichtung ist in Figur 7 in Form einer klassischen Venturidüse dargestellt. Zur Erzeugung des Unterdruckes wird zunächst Druckluft in den Ejektor A eingeleitet. Durch die Querschnittsverengung der Treibdüse, der sogenannten Venturidüse B wird die eingeleitete Druckluft beschleunigt. Der dynamische Druck steigt, gleichzeitig sinkt der statische Druck in der Luft. Nach Passieren der Treibdüse entspannt sich die beschleunigte Luft wieder und ein Vakuum entsteht. Die Luft wird aufgrund des Vakuums durch den Vakuumanschluss D in den Ejektor "gesaugt". Die Druckluft trifft zusammen mit der "angesaugten" Luft durch den Schalldämpfer C aus dem Ejektor aus. Die Vorteile bei der Verwendung einer Venturidüse sind allgemein, dass sich diese Vakuum-Erzeuger besonders bei sehr hohen Beschleunigungen der in den Ejektor A eingeleiteten Druckluft eignen.

Das koreanische Gebrauchsmuster KR 2010 0006932 U offenbart eine Düsenvorrichtung, bei der eine Mehrzahl von Abblasdüsen halbkreisförmig um einen zu besprühenden bzw. abzublasenden Gegenstand herum angeordnet sind.

Die US-Patentschrift US 2,050,046 offenbart eine Düsenvorrichtung zum Beaufschlagen der Ränder eines Walzgutes in einem Walzspalt mit Luft oder einer Flüssigkeit. Auf diese Weise wird wirkungsvoll Öl von diesen Rändern entfernt.

Die US-Patentanmeldung US 2019/0076856 A1 offenbart eine Düsenvorrichtung gemäß dem Oberbegriff des Patentanspruchs 1.

Der Erfindung liegt die Aufgabe zugrunde, eine bekannte Düsenvorrichtung dahingehend weiterzubilden, dass die Düsenvorrichtung konstruktiv vereinfacht und so gestaltet wird, dass nicht abgesaugte Teile der von dem Flachprodukt abgeblasenen Flüssigkeit nicht nach außerhalb der Düsenvorrichtung gelangen können.

Diese Aufgabe wird durch den Gegenstand des Anspruchs 1 gelöst.

Die erfindungsgemäße Düsenvorrichtung weist mindestens eine Absaugeinrichtung auf, in der Unterdruck erzeugt wird und die mindestens eine Ansaugöffnung aufweist zum An- und Absaugen der Flüssigkeit bzw. der von dem Rand des Flachproduktes abgeblasenen Emulsionstropfen. Die Absaugeinrichtung mit ihrer mindestens einen Ansaugöffnung ist ebenfalls als Teil der Düsenvorrichtung durch additive Fertigung in diese Düsenvorrichtung, typischerweise in den Flankenteil integriert. Vorzugsweise ist die Absaugeinrichtung mit ihrer zum Inneren des von der C-förmigen Düsenvorrichtung aufgespannten Hohlraums hin geöffneten Ansaugöffnung in Form einer Venturidüse in den Flankenteil der Düsenvorrichtung integriert.

Der Begriff "schräg" meint in der vorliegenden Beschreibung nicht senkrecht auf das Flachprodukt, sondern unter einem spitzen Winkel zumindest mit einer Komponente entgegen der Bewegungsrichtung des Flachproduktes relativ zu der Düsenvorrichtung, und vorzugsweise auch in Richtung des Randes des Flachproduktes.

Die Begriffe "integriert gefertigt", "additiv gefertigt" und "im 3D-Druckverfahren gedruckt" werden in der vorliegenden Beschreibung synonym verwendet.

Die Düsenvorrichtung ist zum Beseitigen von Flüssigkeit, also zum Trocknen und/oder zum Reinigen von Verunreinigungen des Randbereichs des Flachprodukts gleichermaßen geeignet. Wenn nachfolgend nur von Trocknen oder nur von Reinigen die Rede ist, so gilt dies immer nur beispielhaft.

Durch das gleichzeitige Abblasen der Flüssigkeit von der Ober- und der Unterseite des Flachproduktes mit Hilfe der oberen und der unteren Abblasdüse wird verhindert, dass insbesondere Flüssigkeitstropfen aufgrund von Adhäsionskräften von der Oberseite auf die Unterseite des Flachproduktes wandern oder umgekehrt. Stattdessen wird sichergestellt, dass ein Flüssigkeits- bzw. Emulsionstropfen zuverlässig von dem Flachprodukt an dessen Rand abgelöst wird. Die Kombination der beanspruchten Düsenvorrichtung mit dem besagten beidseitigen Einsatz von oberer und unterer Abblasdüse und vorzugsweise dem aus dem Stand der Technik bekannten Dry-Strip-System sorgt vorteilhafterweise für eine optimal trockene und saubere Bandoberfläche.

Der beanspruchte Flankenteil, über den der obere und der untere Schenkel miteinander verbunden sind, gewährleistet vorteilhafterweise eine Abschirmung des von der Düsenvorrichtung aufgespannten Hohlraums gegenüber der sonstigen Umgebung der Düsenvorrichtung und stellt somit sicher, dass von der Oberfläche des Flachproduktes abgelöste Emulsionstropfen die Düsenvorrichtung nicht verlassen.

Die beanspruchte integrale Fertigung der Düse, d. h. die additive Herstellung der Düsenvorrichtung per 3D-Druck ermöglicht die Integration verschiedener Komponenten bzw. Funktionen innerhalb der Düsenvorrichtung.

Gemäß einem ersten Ausführungsbeispiel der Erfindung können durch die integrierte Fertigung insbesondere alle Zuführleitungen zu den Druck-LuftKammern und die obere und die untere Abblasdüse so gestaltet werden, dass eine strömungsoptimierte, gleichmäßige und energiesparende Strömung für das erste Medium, mit dem die Primärdüse betrieben wird, und das zweite Medium, mit dem die mindestens eine Sekundärdüse betrieben wird, erreicht wird. Außerdem können mit Hilfe der additiven Fertigung auch weitere pneumatische Elemente, wie Drosseln, Ventile etc. in die 3D-gedruckte Düsenvorrichtung integriert werden.

Gemäß einem dritten Ausführungsbeispiel der Düsenvorrichtung ist vorgesehen, dass vorzugsweise beidseitig benachbart zu der Primärdüse Sekundärdüsen ausgebildet sind zum Ausgeben von jeweils einem parallel zu dem Primärstrahl verlaufenden Sekundärstrahl auf die Oberfläche des Flachproduktes. Der Sekundärstrahl dient zur Stabilisierung des Primärstrahls und begünstigt so eine effektive Trocknung bzw. Reinigung des Flachproduktes.

Vorteilhafterweise sind insbesondere die Sekundärdüsen in der beanspruchten Düsenvorrichtung derart gestaltet, dass sie zusammen mit einer optimierten Außenkontur des jeweiligen Schenkels, in dem die Sekundärdüsen angeordnet sind, den Coanda-Effekt nutzen und die ausströmenden Medien, insbesondere die ausströmende Druckluft, Umgebungsluft in der Umgebung des jeweiligen Schenkels mitreißt, wodurch der Volumenstrom der Sekundärstrahlen um ein Vielfaches erhöht und gleichzeitig der Energiebedarf reduziert wird.

Grundsätzlich können die Primärdüse und die Sekundärdüsen mit einem ersten Medium bzw. einem zweiten Medium betrieben werden, die unterschiedlich sind. Vorzugsweise sind das erste Medium und das zweite Medium jedoch gleich und weiter vorzugsweise handelt es sich dabei jeweils um Luft.

Bereits oben unter Bezugnahme auf den Anspruch 1 wurde erläutert, dass das Flankenteil dazu dient, den von der Düsenvorrichtung aufgespannten Hohlraum einseitig abzugrenzen. Auf diese Weise wird vorteilhafterweise verhindert, dass die mit der Flüssigkeit oder den Verunreinigungen angereicherte Luft unkontrolliert in die Umgebung abgegeben wird.

Vorzugsweise ist die Absaugeinrichtung mit ihrer zum Inneren des von der C-förmigen Düsenvorrichtung aufgespannten Hohlraums hin geöffneten Ansaugöffnung in Form einer Venturidüse in den Flankenteil der Düsenvorrichtung integriert. Die Ansaugöffnungen befinden sich vorzugsweise auf halber Höhe zwischen dem oberen und dem unteren Schenkel, weiter vorzugsweise in Flugrichtung des vom Rand des Flachproduktes abgelösten Emulsionstropfens. Die besagte Ausbildung der Absaugeinrichtung als Venturidüse bewirkt die Ausbildung von Unterdruck an den Ansaugöffnungen und auf diese Weise wird das erste und/oder zweite Medium, d. h. vorzugsweise die Luft des Primärstrahls und des Sekundärstrahls zusammen mit dem darin enthaltenen abgelösten Emulsionstropfen von den Ansaugöffnungen angesaugt und in der Absaugeinrichtung kontrolliert abtransportiert.

Durch die beanspruchte Kombination von Abblasung und Absaugung in einer Düsenvorrichtung ist es außerdem nicht mehr notwendig, die Bandkantenabblasung möglichst nah am Walzspalt eines vorgeschalteten Walzgerüstes unterzubringen. Somit wird hier auch Bauraum in einem technisch neuralgischen Bereich frei.

Durch die große C-förmige Ausgestaltung der Düsenvorrichtung ist der Abscheidungsbereich, d. h. der Raumbereich, in den die Flüssigkeit nach dem Abblasen von dem Flachprodukt gelangt, abgeschirmt, so dass die Flüssigkeit nicht nach außerhalb der Düsenvorrichtung gelangt. Um dies auch für den Fall sicherzustellen, dass Teile der abgeblasenen Flüssigkeit nicht von dem Unterdruck in den Ansaugöffnungen erfasst und von der Absaugeinrichtung abgeführt werden, ist im Übergangsbereich zwischen dem Flankenteil und der Oberseite des unteren Schenkels eine Abflussöffnung angeordnet.

Um die Flüssigkeit gezielt zu der Abflussöffnung hinzuleiten sind die Unterseite des oberen Schenkels und/oder die Oberseite des unteren Schenkels zu dem Flankenteil, insbesondere zu der Abflussöffnung hin, geneigt ausgebildet. Die Neigung ist dabei jeweils so ausgestaltet, dass die Flüssigkeit aufgrund der Schwerkraft entlang der Unterseite des oberen Schenkels und/oder der Oberseite des unteren Schenkels in Richtung auf die Abflussöffnung hin abfließen kann. Durch das Vorsehen der Neigung wird auch verhindert, dass sich an diesen Flächen innerhalb des von der Düsenvorrichtung aufgespannten Hohlraums Tropfen der Flüssigkeit ansammeln, die ansonsten wieder auf die Oberfläche des Flachproduktes abtropfen bzw. herabfallen könnten.

Vorteilhafterweise wird die Erfindung gemäß der Düsenvorrichtung mit Hilfe von Aktuatoren auf die jeweils aktuellen Ränder des zu reinigenden Flachproduktes positioniert. Dadurch kann eine effektive und energiesparende Trocknung des Flachproduktes erfolgen.

Zum Schutz vor Beschädigungen ist die Düsenvorrichtung vorteilhafterweise in einen Metallkäfig eingehaust.

Die erfindungsgemäße Düsenvorrichtung ist vorzugsweise einstückig integriert additiv gefertigt, d. h. im 3D-Druckverfahren hergestellt. Alternativ ist es jedoch auch möglich, die erfindungsgemäße Düsenvorrichtung in einzelnen Segmenten herzustellen, die ihrerseits jeweils dann additiv gefertigt sind. Diese segmentierte Ausbildung bietet den Vorteil, dass im Falle einer eventuellen Beschädigung der Düsenvorrichtung, z. B. im Falle eines Risses des Flachproduktes, nur das jeweils schadhafte Segment ausgetauscht werden muss. Denkbar ist ebenfalls, den Teil der Düsenvorrichtung, der sich typischerweise oberhalb des zu reinigenden Flachproduktes befindet, derart zu gestalten, dass er mit einer Sicherheitskupplung in Position gehalten wird. In diesem Falle wäre der obere Teil der Düsenvorrichtung im Falle eines Risses des Flachproduktes nachgiebig und könnte dann nach oben wegklappen und keinen größeren Schaden nehmen.

Die Düsenvorrichtung ist aus vorzugsweise thermoplastischem Kunststoff hergestellt. Dieser bietet sich als Material für die herzustellende Düsenvorrichtung aus folgenden Gründen an:
1. Er ist deutlich kostengünstiger als die Verwendung von Metall beim 3D-Druck.
2. Die aus Kunststoff gefertigte Düsenvorrichtung ist deutlich leichter als eine vergleichbare aus Metall 3D-gedruckte Düsenvorrichtung, wodurch ihre Montage vereinfacht und die für ihre Positionierung notwendigen Aktuatoren kleiner und damit preisgünstiger ausgelegt werden können.
3. Schließlich neigen die von Druckluft durchströmten Metallteile zu einer Kondensatbildung an ihrer Oberfläche. Bei Kunststoffteilen tritt dieser Effekt aufgrund der geringeren Wärmeleitung in der Regel nicht auf.

Der Beschreibung sind insgesamt 7 Figuren beigefügt, wobei
- Figur 1: eine perspektivische Ansicht der erfindungsgemäßen Düsenvorrichtung;
- Figur 2: einen perspektivischen Längsschnitt durch die erfindungsgemäße Düsenvorrichtung;
- Figur 3: eine vergrößere Detaildarstellung von Primärdüse und Sekundärdüsen gemäß Figur 2;
- Figur 4: die Anordnung der erfindungsgemäßen Düsenvorrichtung im Betrieb bei durchlaufendem Flachprodukt;
- Figur 5: einen Querschnitt durch die erfindungsgemäße Düsenvorrichtung;
- Figur 6: einen Querschnitt durch das Flankenteil der Düsenvorrichtung mit integrierter Absaugeinrichtung; und
- Figur 7: eine Venturidüse gemäß dem Stand der Technik
zeigt.

Die Erfindung wird nachfolgend unter Bezugnahme auf insbesondere die Figuren 1 bis 6 detailliert beschrieben. In allen Figuren sind gleiche technische Elemente mit gleichen Bezugszeichen bezeichnet.

Figur 1 zeigt die erfindungsgemäße Düsenvorrichtung in einer perspektivischen Ansicht. Die Düsenvorrichtung 100 ist C-förmig ausgebildet mit einem oberen Schenkel 110-o und einem unteren Schenkel 110-u, die beide über ein Flankenteil 120 miteinander verbunden sind zum Durchleiten eines zu reinigenden Randbereiches eines Flachproduktes 200. Im Übergangsbereich zwischen dem Flankenteil 120 und der Oberseite des unteren Schenkels 110-u ist eine Abflussöffnung 160 ausgebildet zum Abführen von Restflüssigkeit, die nicht mit einer später noch beschriebenen Absaugeinrichtung 140 erfasst und abgesaugt wurde.

Im Betrieb der Düsenvorrichtung ist der von den beiden Schenkeln 110-o und 110-u sowie dem Flankenteil 120 aufgespannte Hohlraum 300 typischerweise mit Luft, die mit von dem Flachprodukt abgeblasenen Flüssigkeitströpfchen angereichert ist, erfüllt. Damit diese Flüssigkeitströpfchen in der Luft (Aerosole) sich nicht an der Unterseite des oberen Schenkels 110-o anlagern und von dort wieder auf den zu trocknenden Randbereich des Flachproduktes herabfallen, sind die Unterseite des oberen Schenkels und/oder die Oberseite des unteren Schenkels zu dem Flankenteil 120 und insbesondere zu der Abflussöffnung 160 hin, geneigt ausgebildet. Um die Düsenvorrichtung in ihrer komplexen Ausgestaltung und mit ihren vielfältig gestalteten Hohlräumen konstruktiv vereinfacht und effizienter herzustellen, sieht die vorliegende Erfindung vor, die Düsenvorrichtung 100 mit den beiden Schenkeln 100-o, 110-u, mit dem Flankenteil 120 und mit den beiden Abblasdüsen 130-o, 130-u integriert auszubilden, indem sie additiv gefertigt ist.

Figur 2 zeigt einen Längsschnitt durch die Düsenvorrichtung 100, wobei in dem oberen Schenkel 110-o mindestens eine schräg auf die Oberseite des Randbereiches des Flachproduktes gerichtete obere Abblasdüse 130-o angeordnet ist zum Ausgeben eines ersten Abblasstrahles 134, 137. Der erste Abblasstrahl dient zum Ableiten von auf der Oberseite des Flachproduktes angesammelter Flüssigkeit zu dem Rand des Randbereiches des Flachproduktes hin. Analog ist in dem unteren Schenkel 110-u der Düsenvorrichtung 100 eine untere Abblasdüse 130-u angeordnet und schräg auf die Unterseite des Randbereichs des zu trocknenden Fachproduktes hin gerichtet. Die untere Abblasdüse 130-u dient zum Ausgeben eines zweiten Abblasstrahles und zum Ableiten von auf der Unterseite des zu trocknenden Flachproduktes befindlicher Flüssigkeit mit dem zweiten Abblasstrahl zu dem Rand des Randbereiches des Flachproduktes 200 hin.

In Figur 2 sind weiterhin hier beispielhaft drei Ansaugöffnungen 142 einer in Figur 2 nicht näher gezeigten Absaugeinrichtung 140 zu erkennen. Die Absaugeinrichtung generiert einen Unterdruck, der an den Ansaugöffnungen 142 ansteht zum An- und Absaugen der Luft in dem Hohlraum 300 mit der von dem Rand des Flachproduktes abgeblasenen Flüssigkeit. Eine nähere Beschreibung der Absaugeinrichtung 140 erfolgt weiter unten unter Bezugnahme auf die Figuren 5 und 6.

Figur 3 zeigt zunächst die Ausgestaltung der oberen Abblasdüse 130-o im Detail. Die untere Abblasdüse 130-u in dem unteren Schenkel 110-u ist analog ausgebildet. Die obere bzw. untere Abblasdüse 130-o, 130-u ist vorzugsweise ebenfalls integriert in der Düsenvorrichtung ausgebildet und zwar zunächst in Form einer Primärdüse 132, die in fluidleitender Verbindung zu einer in dem oberen und/oder unteren Schenkel integrierten Druckkammer 133 steht. Die Primärdüse 132 dient zum Ausgeben eines Primärstrahls 134, vorzugsweise unter spitzem Winkel auf die Oberseite bzw. die Unterseite des Flachproduktes. Der Primärstrahl ist aus einem ersten Medium gebildet.

Ebenfalls in der oberen und/oder unteren Abblasdüse ist vorzugsweise beidseitig benachbart zu der Primärdüse 132 mindestens eine Sekundärdüse 136 ausgebildet zum Ausgeben von jeweils einem parallel zu dem Primärstrahl 132 verlaufenden Sekundärstrahl 137, ebenfalls unter vorzugsweise spitzem Winkel auf die Oberfläche des Flachproduktes. Der Sekundärstrahl 137 dient typischerweise zum Stabilisieren des Primärstrahls 134. Der Sekundärstrahl ist aus einem zweiten Medium gebildet, welches von dem ersten Medium unterschiedlich sein kann, aber nicht muss. Typischerweise sind das erste und das zweite Medium gleich und typischerweise handelt es sich in beiden Fällen jeweils um Luft. Die Primärdüse 132 und die Sekundärdüsen 137 sind vorzugsweise jeweils in Form von Schlitzdüsen ausgebildet. Insbesondere im Fall der Ausbildung von Schlitzdüsen sind die Primärdüse und die Sekundärdüse parallel zueinander angeordnet.

Der Primärstrahl und die typischerweise zwei beidseitig benachbarten Sekundärstrahlen bilden zusammen den Abblasstrahl der Düsenvorrichtung 100. Die Sekundärdüsen 136 stehen über einen in dem jeweiligen Schenkel 110-o, 110-u integrierten Kanal 138 jeweils mit Luftansaugöffnungen 139 an der Außenseite des jeweiligen Schenkels 110-o, 110-u in fluidleitender Verbindung zum Ansaugen von Umgebungsluft zur Ausbildung der Sekundärstrahlen 137. Wie im allgemeinen Teil der Beschreibung bereits erwähnt, sind die Außenkonturen Schenkel 110-o, 110-u im Bereich der Luftansaugöffnungen 139 jeweils derart gestaltet, dass im Bereich der Luftansaugöffnungen 139 der Coanda-Effekt eintritt. Dadurch wird über die Luftansaugöffnungen 139 Umgebungsluft in die Kanäle 138 mit angesaugt, wodurch der effektive Volumenstrom der Sekundärstrahlen um ein Vielfaches erhöht und gleichzeitig der Energiebedarf zur Generierung der Sekundärstrahlen reduziert wird. Der Coanda-Effekt bzw. das Ansaugen der Umgebungsluft wird bei den Sekundärdüsen durch das Vorhandensein von Tertiärdüsen 135 weiter begünstigt, indem die Tertiärdüsen ebenfalls Druckluft in die Kanäle 138 der Sekundärdüsen blasen.

Figur 4 veranschaulicht den Betrieb der erfindungsgemäßen Düsenvorrichtung 100, in der linken Abbildung in einer Draufsicht und in der rechten Abbildung in einer Querschnittsansicht. In beiden Abbildungen ist zu erkennen, dass in jeweils einem Schenkel der Düsenvorrichtung 100, jeweils eine Mehrzahl von Abblasdüsen 130-o parallel nebeneinander angeordnet sind. Zu erkennen ist auch, dass die von ihnen erzeugten ersten bzw. oberen Abblasstrahlen 134, 137 mit einer ersten Komponente entgegen der Bewegungsrichtung bzw. entgegen der Transportrichtung des zu trocknenden Flachproduktes und mit einer zweiten Komponente vorzugsweise gleichzeitig auch auf den Rand des Flachproduktes hin ausgerichtet sind. Zu erkennen sind weiterhin auch die bereits aus Figur 2 bekannten Ansaugöffnungen 142 zum An- und Absaugen der von dem Rand des Flachproduktes abgeblasenen Restflüssigkeit. Wie in Figur 2 und insbesondere in Figur 4 rechte Abbildung zu erkennen ist, sind die Ansaugöffnungen 142 auf halber Höhe zwischen dem oberen und dem unteren Schenkel 110-o, 110-u angeordnet, d. h. im Zielbereich der Abblasstrahlen nachdem diese von der zu trocknenden Oberseite und Unterseite des Flachproduktes in horizontaler Richtung auf das Flankenteil 120 der Düsenvorrichtung 100 hin abgeleitet wurden.

Die Figuren 5 und 6 zeigen die Ausbildung der erfindungsgemäßen Absaugeinrichtung 140 integriert in das Flankenteil 120. Die Absaugeinrichtung ist in Form einer Venturidüse oder einer Mehrzahl von parallel geschalteten Venturidüsen integriert, d. h. im 3D-Druckverfahren in dem Flankenteil 120 ausgebildet. Mit Hilfe des bekannten Prinzips der Venturidüse wird an den Ansaugöffnungen 142 ein Unterdruck erzeugt zum An- und Absaugen der vom Rand des Flachproduktes abgeblasenen Flüssigkeit. Die erfindungsgemäße Düsenvorrichtung ist aus Kunststoff, vorzugsweise aus thermoplastischem Kunststoff integriert gefertigt.

### Bezugszeichenliste

- 100: Düsenvorrichtung
- 110-o: oberer Schenkel
- 110-u: unterer Schenkel
- 120: Flankenteil
- 130-o: obere Abblasdüse
- 130-u: untere Abblasdüse
- 132: Primärdüse
- 133: integrierte Druckkammer
- 134: Primärstrahl
- 135: Tertiärdüse
- 136: Sekundärdüse
- 137: Sekundärstrahl
- 138: integrierter Kanal
- 139: Luftansaugöffnung
- 140: Absaugeinrichtung
- 142: Ansaugöffnung
- 160: Abflussöffnung
- 200: Flachprodukt
- 210: Randbereich des zu reinigenden Flachproduktes
- 300: Hohlraum, aufgespannt von der C-förmigen Düsenvorrichtung

## Patentansprüche

1. Düsenvorrichtung (100) zum Trocknen und/oder Reinigen des Randbereiches eines Flachproduktes (200), insbesondere eines metallischen Bleches oder Bandes, wobei die Düsenvorrichtung C-förmig ausgebildet ist mit einem oberen und einem unteren Schenkel (110-o, 110-u), die beide über ein Flankenteil (120) miteinander verbunden sind, zum Durchleiten des zu trocknenden oder zu reinigenden Randbereiches (210) des Flachproduktes zwischen dem oberen und dem unteren Schenkel, weiterhin aufweisend:
mindestens eine in dem oberen Schenkel (110-o) angeordnete obere Abblasdüse (130-o) zum Ausgeben eines ersten Abblasstrahls und mindestens eine in dem unteren Schenkel (110-u) angeordnete untere Abblasdüse (130-u) zum Ausgeben eines zweiten Abblasstrahls wobei die Düsenvorrichtung (100) mit den beiden Schenkeln (110-o, 110-u), dem Flankenteil (120) und den beiden Abblasdüsen (130-o, 130-u) integriert ausgebildet ist, indem sie additiv gefertigt ist;
**dadurch gekennzeichnet,**
**dass** die obere Abblasdüse (130-o) schräg auf die Oberseite des Randbereiches gerichtet ist zum Ableiten von auf der Oberseite befindlicher Flüssigkeit mit dem ersten Abblasstrahl zu dem Rand des Randbereiches hin;
**dass** die untere Abblasdüse (130-u) schräg auf die Unterseite des Randbereiches gerichtet ist zum Ableiten von auf der Unterseite befindlicher Flüssigkeit mit dem zweiten Abblasstrahl zu dem Rand des Randbereiches hin;
**dass** mindestens eine Absaugeinrichtung (140), in der ein Unterdruck erzeugt wird, mit mindestens einer Ansaugöffnung (142) zum An- und Absaugen der vom Rand des Flachproduktes abgeblasenen Flüssigkeit vorgesehen ist; und
**dass** die Absaugeinrichtung (140) mit der Ansaugöffnung (142) ebenfalls als Teil der Düsenvorrichtung (100) durch additive Fertigung in diese integriert ist.

2. Düsenvorrichtung (100) nach Anspruch 1,
**dadurch gekennzeichnet,**
**dass** die obere und/oder untere Abblasdüse (130-o, 130-u) jeweils integriert in der Düsenvorrichtung (100) gebildet ist aus:
einer Primärdüse (132), die mit einer in dem oberen und/oder unteren Schenkel integrierten Druckkammer (133) in fluidleitender Verbindung steht, zum Ausgeben eines Primärstrahls (134) des Abblasstrahls auf die Oberseite und/oder die Unterseite des Flachproduktes (200),
wobei der Primärstrahl aus einem ersten Medium gebildet ist.

3. Düsenvorrichtung nach Anspruch 2,
**dadurch gekennzeichnet,**
**dass** die obere und/oder untere Abblasdüse (130-o, 130-u) jeweils integriert in der Düsenvorrichtung (100) weiterhin aufweist:
vorzugsweise beidseitig benachbart zu der Primärdüse (132) ausgebildete Sekundärdüsen (136) zum Ausgeben von jeweils einem parallel zu dem Primärstrahl (134) verlaufenden Sekundärstrahl (137) des Abblasstrahls auf die Oberseite und/oder Unterseite des Flachproduktes (200) zum Stabilisieren des Primärstrahls,
wobei der Sekundärstrahl aus einem zweiten Medium gebildet ist.

4. Düsenvorrichtung (100) nach Anspruch 2 oder 3,
**dadurch gekennzeichnet,**
**dass** die Primärdüse (132) und die Sekundärdüsen(137) jeweils in Form von Schlitzdüsen ausgebildet sind.

5. Düsenvorrichtung (100) nach einem der Ansprüche 2 bis 4,
**dadurch gekennzeichnet,**
**dass** das erste und das zweite Medium gleich sind und dass es sich dabei um Luft, insbesondere Druckluft handelt.

6. Düsenvorrichtung (100) nach einem der Ansprüche 2 bis 5,
**dadurch gekennzeichnet,**
**dass** die Sekundärdüsen (136) über einen in dem jeweiligen Schenkel (110-o, 110-u) integrierten Kanal (138) mit Luftansaugöffnungen (139) an der Außenseite des jeweiligen Schenkels in fluidleitender Verbindung stehen zum Ansaugen von Umgebungsluft zur Ausbildung der Sekundärstrahlen (137); und
**dass** vorzugsweise jeder Sekundärdüse (136) mindestens eine Tertiärdüse (135) zugeordnet ist zum Einblasen von Druckluft in den Kanal (138) der Sekundärdüse (136).

7. Düsenvorrichtung (100) nach einem der vorangegangenen Ansprüche, **dadurch gekennzeichnet,**
**dass** die Absaugeinrichtung (140) mit der zum Innern des von der C-förmigen Düsenvorrichtung aufgespannten Hohlraumes (300) hin geöffneten Ansaugöffnung (142) in Form einer Venturidüse in den Flankenteil (120) der Düsenvorrichtung (100) integriert ist.

8. Düsenvorrichtung (100) nach Anspruch 7,
**dadurch gekennzeichnet,**
**dass** die Ansaugöffnung (142) auf halber Höhe zwischen dem oberen und dem unteren Schenkel (110-o, 110-u), vorzugsweise im Zielbereich der Abblasstrahlen (134, 137), in dem Flankenteil (120) ausgebildet ist.

9. Düsenvorrichtung (100) nach einem der vorangegangenen Ansprüche, **dadurch gekennzeichnet,**
**dass** im Übergangsbereich zwischen dem Flankenteil (120) und der Oberseite des unteren Schenkels (110-u) eine Abflussöffnung (160) ausgebildet ist zum Abführen der nicht von der Absaugeinrichtung (140) erfassten Flüssigkeit.

10. Düsenvorrichtung (100) nach Anspruch 9
**dadurch gekennzeichnet,**
**dass** die Unterseite des oberen Schenkels (110-o) und/oder die Oberseite des unteren Schenkels (110-u) zu dem Flankenteil (120), insbesondere zu der Abflussöffnung (160) hin so geneigt ausgebildet ist, dass die Flüssigkeit an der Unterseite und/oder der Oberseite zu dem Flankenteil (120) hin ablaufen kann.

11. Düsenvorrichtung (100) nach einem der vorangegangenen Ansprüche,
**dadurch gekennzeichnet,**
**dass** die Düsenvorrichtung (100) mit den beiden Schenkeln (110-0, 110-u), dem Flankenteil (120) und den beiden Abblasdüsen (130-o, 130-u) einstückig ausgebildet ist, indem sie additiv gefertigt ist.

12. Düsenvorrichtung (100) nach einem der Ansprüche 1 bis 10,
**dadurch gekennzeichnet,**
**dass** die Düsenvorrichtung (100) aus einer Mehrzahl von auswechselbaren Segmenten zusammenbaubar ist, wobei die einzelnen Segmente jeweils einstückig additiv gefertigt sind.

13. Düsenvorrichtung (100) nach Anspruch12,
**dadurch gekennzeichnet,**
**dass** z.B. der obere Schenkel (110-o) als ein Segment der Düsenvorrichtung (100) separat additiv gefertigt ist und mit einer lösbaren Kupplung, vorzugsweise beweglich, an dem Flankenteil (120) befestigt ist.

14. Düsenvorrichtung (100) nach einem der vorangegangenen Ansprüche, **dadurch gekennzeichnet,**
**dass** die Düsenvorrichtung (100) in einem Metallkäfig eingehaust ist.

15. Düsenvorrichtung (100) nach einem der vorangegangenen Ansprüche,
**gekennzeichnet durch**
einen Aktuator zum Positionieren der Düsenvorrichtung (100) an dem Rand des Flachproduktes.

## Claims

1. Nozzle device (100) for drying and/or cleaning the edge region of a flat product (200), particularly a metallic sheet or strip, wherein the nozzle device is of C-shaped configuration with an upper and a lower limb (110-o, 110-u), the two of which are connected together by way of a flank part (120), for conducting the edge region (210), which is to be dried or cleaned, of the flat product through between the upper and lower limbs, further comprising:
at least one upper blowing nozzle (130-o), which is arranged in the upper limb (110-o), for issuing a first blowing jet and at least one lower blowing nozzle (130-u), which is arranged in the lower limb (110-u), for issuing a second blowing jet, wherein the nozzle device (100) with the two limbs (110-o, 110-u), the flank part (120) and the two blowing nozzles (130-o, 130-u) are of integral construction in that they are additively manufactured;
**characterised in that**
the upper blowing nozzle (130-o) is directed obliquely onto the upper side of the edge region for conducting away liquid, which is present on the upper side, by the first blowing jet towards the edge of the edge region;
the lower blowing nozzle (130-u) is directed obliquely onto the lower side of the edge region for conducting away liquid, which is present on the lower side, by the second blowing jet towards the edge of the edge region;
at least one suction device (140), in which a sub-atmospheric pressure is generated, with at least one suction opening (142) for sucking up and sucking away the liquid blown off the edge of the flat product is provided; and
the suction device (140) with the suction opening (142) is also integrated as part of the nozzle device (100) therein by additive manufacture.

2. Nozzle device (100) according to claim 1,
**characterised in that**
the upper and/or lower blowing nozzle (130-o, 130-u) respectively integrated in the nozzle device (100) is or are formed from:
a primary nozzle (132), which is in fluid-conducting connection with a pressure chamber (133) integrated in the upper and/or lower limb, for discharge of a primary jet (134) of the blowing jet onto the upper side and/or lower side of the flat product (200),
wherein the primary jet is formed from a first medium.

3. Nozzle device according to claim 2,
**characterised in that**
the upper and/or lower blowing nozzle (130-o, 130-u) each integrated in the nozzle device (100) further comprises or comprise:
secondary nozzles (136), which are preferably formed on both sides adjacent to the primary nozzle (132), for respectively discharging a secondary jet (137), which extends parallel to the primary jet (134), of the blowing jet onto the upper side and/or lower side of the flat product (200) for stabilisation of the primary jet,
wherein the secondary jet is formed from a second medium.

4. Nozzle device (100) according to claim 2 or 3,
**characterised in that**
the primary nozzle (132) and the secondary nozzles (137) are each configured in the form of slot nozzles.

5. Nozzle device (100) according to any one of claims 2 to 4,
**characterised in that**
the first medium and the second medium are the same and **in that** case are air, particularly compressed air.

6. Nozzle device (100) according to any one of claims 2 to 5,
**characterised in that**
the secondary nozzles (136) are in fluid-conducting connection by way of a channel (138), which is integrated in the respective limb (110-o, 110-u), with air suction openings (139) at the outer side of the respective limb in order to induct ambient air for formation of the secondary jets (137); and
preferably at least one tertiary nozzle (135) for blowing compressed air into the channel (138) of the secondary nozzle (136) is associated with each nozzle (136).

7. Nozzle device (100) according to any one of the preceding claims,
**characterised in that**
the suction device (140) with the suction opening (142), which is open towards the interior of the cavity (300) spanned by the C-shaped nozzle device, is integrated in the form of a venturi nozzle in the flank part (120) of the nozzle device (100).

8. Nozzle device (100) according to claim 7,
**characterised in that**
the suction open (142) is formed in the flank part (120) to half height between the upper limb and lower limb (110-o, 110-u), preferably in the target region of the blowing jets (134, 137).

9. Nozzle device (100) according to any one of the preceding claims,
**characterised in that**
an outflow opening (160) for conducting away the liquid not picked up by the suction device (140) is formed in the transition region between the flank part (120) and the upper side of the lower limb (110-u).

10. Nozzle device (100) according to claim 9,
**characterised in that**
the lower side of the upper limb (110-o) and/or the upper side of the lower limb (110-u) is formed to be so inclined with respect to the flank part (120), particularly to the outflow opening (160), that the liquid can run away at the lower side and/or the upper side towards the flank part (120).

11. Nozzle device (100) according to any one of the preceding claims,
**characterised in that**
the nozzle device (100) with the two limbs (110-o, 110-u), the flank part (120) and the two blowing nozzles (130-o, 130-u) are formed integrally **in that** they are manufactured additively.

12. Nozzle device (100) according to any one of claims 1 to 10,
**characterised in that**
the nozzle device (100) can be assembled from a plurality of exchangeable segments, wherein the individual segments are each integrally additively manufactured.

13. Nozzle device (100) according to claim 12,
**characterised in that**
the upper limb (110-o), for example, as a segment of the nozzle device (100) is separately additively manufactured and is fastened, preferably movably, to the flank part (120) by a releasable coupling.

14. Nozzle device (100) according to any one of the preceding claims,
**characterised in that**
the nozzle device (100) is housed in a metal cage.

15. Nozzle device (100) according to any one of the preceding claims,
**characterised by**
an actuator for positioning the nozzle device (100) at the edge of the flat product.

## Revendications

1. Dispositif de buse (100) pour le séchage et/ou le nettoyage de la zone de bord d'un produit plat (200), en particulier d'une tôle ou d'une bande métallique, ledit dispositif de buse étant de forme en C avec un bras supérieur et un bras inférieur (110-o, 110-u), tous deux reliés l'un à l'autre par une partie latérale (120), de manière à permettre le passage de la zone de bord (210) du produit plat à sécher ou à nettoyer entre le bras supérieur et le bras inférieur, comprenant en outre :
au moins une buse de soufflage supérieure (130-o) disposée dans le bras supérieur (110-o) pour émettre un premier jet de soufflage, et au moins une buse de soufflage inférieure (130-u) disposée dans le bras inférieur (110-u) pour émettre un second jet de soufflage, le dispositif de buse (100), comprenant les deux bras (110-o, 110-u), la partie latérale (120) et les deux buses de soufflage (130-o, 130-u), étant réalisé de manière intégrée par fabrication additive ;
**caractérisé en ce que**
la buse de soufflage supérieure (130-o) est orientée en biais vers la face supérieure de la zone de bord pour évacuer, à l'aide du premier jet de soufflage, le liquide présent sur la face supérieure en direction du bord de ladite zone;
**en ce que** la buse de soufflage inférieure (130-u) est orientée en biais vers la face inférieure de la zone de bord pour évacuer, à l'aide du second jet de soufflage, le liquide présent sur la face inférieure en direction du bord de ladite zone ;
**en ce qu'**au moins un dispositif d'aspiration (140), dans lequel une dépression est générée, est prévu avec au moins une ouverture d'aspiration (142) pour l'aspiration et l'extraction du liquide soufflé depuis le bord du produit plat ; et
**en ce que** le dispositif d'aspiration (140), avec son ouverture d'aspiration (142), est également intégré en tant que partie du dispositif de buse (100) par fabrication additive.

2. Dispositif de buse (100) selon la revendication 1,
**caractérisé en ce que**
la buse de soufflage supérieure et/ou inférieure (130-o, 130-u) est formée de manière intégrée dans le dispositif de buse (100) à partir de :
une buse primaire (132), reliée en communication fluidique à une chambre de pression (133) intégrée dans le bras supérieur et/ou inférieur, pour émettre un jet primaire (134) du jet de soufflage vers la face supérieure et/ou inférieure du produit plat (200),
le jet primaire étant formé d'un premier médium.

3. Dispositif de buse selon la revendication 2,
**caractérisé en ce que**
la buse de soufflage supérieure et/ou inférieure (130-o, 130-u) comprend en outre, de manière intégrée dans le dispositif de buse (100) :
des buses secondaires (136), de préférence disposées de part et d'autre de la buse primaire (132), pour émettre chacune un jet secondaire (137) du jet de soufflage, parallèle au jet primaire (134), en direction de la face supérieure et/ou inférieure du produit plat (200), afin de stabiliser le jet primaire,
le jet secondaire étant formé d'un second médium.

4. Dispositif de buse (100) selon la revendication 2 ou 3,
**caractérisé en ce que**
la buse primaire (132) et les buses secondaires (137) sont chacune formées sous la forme de buses à fente.

5. Dispositif de buse (100) selon l'une des revendications 2 à 4,
**caractérisé en ce que**
le premier et le second médium sont identiques, notamment de l'air, en particulier de l'air comprimé.

6. Dispositif de buse (100) selon l'une des revendications 2 à 5,
**caractérisé en ce que**
les buses secondaires (136) sont en communication fluidique, par l'intermédiaire d'un canal (138) intégré dans le bras correspondant (110-o, 110-u), avec des orifices d'admission d'air (139) disposés sur la face extérieure du bras concerné, pour l'aspiration de l'air ambiant destiné à former les jets secondaires (137) ; et
**en ce que** chaque buse secondaire (136) est de préférence associée à au moins une buse tertiaire (135) destinée à injecter de l'air comprimé dans le canal (138) de la buse secondaire (136).

7. Dispositif de buse (100) selon l'une des revendications précédentes,
**caractérisé en ce que**
le dispositif d'aspiration (140), avec l'ouverture d'aspiration (142) orientée vers l'intérieur du volume creux (300) délimité par le dispositif de buse en forme de C, est intégré sous forme de buse Venturi dans la partie latérale (120) du dispositif de buse (100).

8. Dispositif de buse (100) selon la revendication 7,
**caractérisé en ce que**
l'ouverture d'aspiration (142) est formée à mi-hauteur entre le bras supérieur et le bras inférieur (110-o, 110-u), de préférence dans la zone cible des jets de soufflage (134, 137), dans la partie latérale (120).

9. Dispositif de buse (100) selon l'une des revendications précédentes,
**caractérisé en ce que**
une ouverture d'évacuation (160) est formée dans la zone de transition entre la partie latérale (120) et la face supérieure du bras inférieur (110-u) pour évacuer le liquide non aspiré par le dispositif d'aspiration (140).

10. Dispositif de buse (100) selon la revendication 9,
**caractérisé en ce que**
la face inférieure du bras supérieur (110-o) et/ou la face supérieure du bras inférieur (110-u) est inclinée vers la partie latérale (120), notamment vers l'ouverture d'évacuation (160), de sorte que le liquide puisse s'écouler vers la partie latérale (120).

11. Dispositif de buse (100) selon l'une des revendications précédentes,
**caractérisé en ce que**
le dispositif de buse (100), avec les deux bras (110-o, 110-u), la partie latérale (120) et les deux buses de soufflage (130-o, 130-u), est formé en une seule pièce par fabrication additive.

12. Dispositif de buse (100) selon l'une des revendications 1 à 10,
**caractérisé en ce que**
le dispositif de buse (100) est assemblé à partir d'une pluralité de segments interchangeables, chacun des segments étant formé d'une seule pièce par fabrication additive.

13. Dispositif de buse (100) selon la revendication 12,
**caractérisé en ce que**
par exemple, le bras supérieur (110-o) est fabriqué séparément en tant que segment du dispositif de buse (100) par fabrication additive et fixé de manière amovible, de préférence mobile, à la partie latérale (120).

14. Dispositif de buse (100) selon l'une des revendications précédentes,
**caractérisé en ce que**
le dispositif de buse (100) est logé dans une cage métallique.

15. Dispositif de buse (100) selon l'une des revendications précédentes, **caractérisé par** un actionneur pour positionner le dispositif de buse (100) au niveau du bord du produit plat.
